# EUROPÄISCHE PATENTSCHRIFT

(11) **EP 1 641 670 B1**
(45) Veröffentlichungstag und Bekanntmachung des Hinweises auf die Patenterteilung: **15.11.2006**
(21) Anmeldenummer: 04763040.5
(22) Anmeldetag: 29.06.2004
(51) Int. Cl.: B63C 9/04

(54) **AUFBLASBARES RETTUNGSFLOSS MIT EINSTIEGSÖFFNUNG**
INFLATABLE LIFE RAFT COMPRISING AN ACCESS OPENING
RADEAU DE SAUVETAGE GONFLABLE PRESENTANT UNE OUVERTURE POUR PERMETTRE DE MONTER A BORD

(30) Priorität: 07.07.2003 DE 20310473 U
(43) Veröffentlichungstag der Anmeldung: 05.04.2006
(73) Patentinhaber: Autoflug Inflatable Structures GmbH, 25462 Rellingen (DE)
(72) Erfinder: BARTMANN, Hubertus, 93309 Kelheim (DE)
(74) Vertreter: Schweiger, Johannes
(86) Internationale Anmeldenummer: PCT/EP2004/007019
(87) Internationale Veröffentlichungsnummer: WO 2005/002959

(56) Entgegenhaltungen:
- WO-A-97/17251
- DE-A- 2 411 425
- US-A- 4 723 929
- US-A- 5 284 453

## Beschreibung

Die Erfindung betrifft ein aufblasbares Rettungsfloß mit wenigstens einem als hochbordiger Schwimmkörper über den Umfang des Rettungsfloßes verlaufenden aufblasbaren Schlauch und mit einem von dem Schwimmkörper umschlossenen und von dem Schlauch gehalterten Boden zur Aufnahme wenigstens einer in den von dem Schlauch und dem Boden umschlossenen Innenraum des Rettungsfloßes verbrachten Person.

Ein Rettungsfloß der vorgenannten Art ist beispielsweise aus der WO 97/17251 als auch aus der GB 1 266 753 bekannt. Der Schwimmkörper des Rettungsfloßes von GB 1 266 753 besteht aus zwei übereinander angeordneten und miteinander verbundenen Schläuchen, die einen geschlossenen Ring oder ein geschlossenes Vieleck ausbilden und einen zur Aufnahme einer zu rettenden Person vorgesehenen Innenraum schaffen. In dem von den beiden Schläuchen gebildeten Zwickel ist der Boden des Rettungsfloßes angesetzt und mit dem Schlauch bzw. den Schläuchen verbunden.

Mit dem bekannten Rettungsfloß ist der Nachteil verbunden, daß die jeweils zu rettende Person über den umlaufenden, hochbordigen Schwimmkörper hinüber bewegt werden muß, was insbesondere bei bewußtlosen und/oder unterkühlten Personen mit eingeschränkten Bewegungsmöglichkeiten schwierig und in manchen Rettungssituationen kaum zu bewerkstelligen ist.

Der Erfindung liegt daher die Aufgabe zugrunde, bei einem Rettungsfloß mit den eingangs genannten Merkmalen das Hineinbringen von zu rettenden Personen in den von dem Rettungsfloß gebildeten Innenraum zu verbessern.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß das Rettungsfloß mit seinem umlaufenden Schwimmkörper die Form eines symmetrischen Trapezes ausbildet und an seiner kurzen Grundlinie durch Unterbrechung des hochbordigen Schwimmkörpers mit einer niederbordigen Einstiegsöffnung versehen ist, wobei die Einstiegsöffnung durch einen sich zwischen den Enden der Schenkel des hochbordigen Schwimmkörpers längs der kürzeren Grundlinie des Trapezes erstreckenden Stützschlauch mit einer geringer als die Höhe des hochbordigen Schwimmkörpers ausgelegten Höhe unterstützt ist.

Mit der Erfindung ist der Vorteil verbunden, daß eine zu rettende Person über die in dem Rettungsfloß ausgebildete Einstiegsöffnung in den Innenraum des Rettungsfloßes "eingeschwommen" werden kann, ohne daß ein hochbordiger Schwimmkörper überwunden werden muß. Der im Bereich der Einstiegsöffnung angeordnete Stützschlauch dient der Formstabilisierung des Rettungsfloßes in diesem Bereich, entfaltet aber einen nur so geringen Auftrieb, daß dieser beim Hineinschieben der zu rettenden Person leicht überwunden wird und der entsprechenden Bewegung keinen hindernden Widerstand entgegensetzt. Mit der Trapezform des Rettungsfloßes wird dem Umstand Rechnung getragen, daß die zu rettende Person mit den Füßen zuerst durch die Einstiegsöffnung in das Rettungsfloß eingeschoben wird, wobei der Oberkörper aufgrund der Trapezform durch die aufgrund der beiderseits der Einstiegsöffnung heranreichenden Enden der Trapezschenkel des Schwimmkörpers bewirkte Verengung des Innenraums des Rettungsfloßes fixiert wird. Die Beine werden auf dem hochbordigen Rand des Rettungsfloßes aufgelagert, damit die Blutzirkulation zum Kopf hin unterstützt ist. Aufgrund der Trapezform des Rettungsfloßes besteht im Bereich des Unterkörpers der zu rettenden Person ausreichend Platz, weitere Rettungsmittel abzulegen, oder es kann sich eine rettende Begleitperson dort aufhalten.

Nach einem Ausführungsbeispiel der Erfindung ist vorgesehen, daß im Bereich der längeren Grundlinie an der Unterseite des Schwimmkörpers ein Behälter mit komprimiertem Gas als Aufblasmedium gehaltert ist; hiermit ist der Vorteil verbunden, daß der Behälter das Hineinschieben der zu rettenden Person nicht stört oder behindert.

Nach einem Ausführungsbeispiel der Erfindung ist vorgesehen, daß der Behälter gemeinsam mit dem nicht-aufgeblasenen Rettungsfloß in einer Packhülle verpackt und der Behälter zusätzlich zu seiner Halterung am Schwimmkörper mit der Packhülle derart verbunden ist, daß nach dem Entfalten des Rettungsfloßes aus der Packhülle heraus die Packhülle mit dem Rettungsfloß verbunden bleibt und einen im Wasser hängenden Kenterschutz bildet; hiermit ist in vorteilhafter Weise vermieden, daß die Packhülle nach der Entfaltung des Rettungsfloßes abtreibt, so daß die Packhülle auch wiederverwendet werden kann.

Das "Einschwimmen" der zu rettenden Person wird nach einem Ausführungsbeispiel dadurch erleichtert, daß die Enden der in Richtung der Einstiegsöffnung weisenden Enden der Trapezschenkel des den Schwimmkörper bildenden Schlauches in ihrer Höhe keilförmig ausgebildet sind derart, daß der Stützschlauch an der Unterkante des Schwimmkörpers angesetzt ist und seinerseits mit seiner Unterkante mit der Unterkante des Schwimmkörpers fluchtet.

Um bei einer auf dem Rettungsfloß befindlichen Person den Oberkörper ausreichend zu fixieren, kann vorgesehen sein, daß die in Richtung der Einstiegsöffnung weisenden Enden der Trapezschenkel des den Schwimmkörper bildenden Schlauches sich an ihrer den Innenraum des Rettungsfloßes umschließenden Seite zu einem parallelen Verlauf verjüngen und somit einen an die Einstiegsöffnung anschließenden rechteckigen Einstiegsbereich ausbilden.

Weiterhin ist es zweckmäßig, wenn in dem vom Stützschlauch und dem Boden gebildeten Zwickel ein keilförmiges Kissen zur Lagerung des Kopfes einer zu rettenden Person angeordnet ist.

Hinsichtlich der Formgebung des Rettungsfloßes kann vorgesehen sein, daß die zwischen den beiden Trapezschenkeln und der längeren Grundlinie befindlichen Ecken des Schwimmkörpers abgeschrägt sind.

In einer zweckmäßigen Ausführungsform der Erfindung ist vorgesehen, daß der Boden des Rettungsfloßes als Netzboden ausgebildet ist.

Es kann vorgesehen sein, daß an dem Rettungsfloß weitere Hilfs- und Handhabungsmittel angeordnet sind, so eine auf dem Umfang des hochbordigen Schwimmkörpers umlaufende Halteleine, auf der Oberseite des Schwimmkörpers über dessen Umfang verteilte Haltegriffe und/oder auf der Außenseite des hochbordigen Schwimmkörpers angeordnete, aus Netzmaterial bestehende Taschen. Die Haltegriffe können dabei derart stabil ausgebildet sein, daß sie als Anschluß von bei der Luftverlastung des Rettungsfloßes notwendigen Tragleinen dienen können, mittels derer das Rettungsfloß ggf. einschließlich einer darin befindlichen Person beispielsweise durch Hubschrauber transportiert werden kann.

Zur Stabilisierung des Rettungsfloßes kann vorgesehen sein, daß auf der Unterseite des Schwimmkörpers wenigstens eine Kenterschutzvorrichtung angebracht ist.

Es kann zweckmäßig sein, den hochbordigen Schwimmkörper aus einer Mehrzahl von miteinander verbundenen Schläuchen auszugestalten, so daß dadurch eine Redundanz der Mehrzahl von Auftriebskörpern entsteht und dadurch die Sicherheit des Rettungsfloßes erhöht wird.

In der Zeichnung ist ein Ausführungsbeispiel der Erfindung wiedergegeben, welches nachstehend beschrieben ist. Es zeigen:
- Fig. 1: ein aufgeblasenes Rettungsfloß in einer Draufsicht,
- Fig. 2: das Rettungsfloß gemäß Figur 1 in einer Vorderansicht,
- Fig. 3: das Rettungsfloß gemäß Figur 1 in einer Seitenansicht.

Das in der Zeichnung dargestellte Rettungsfloß 10 besteht aus einem aus einem umlaufenden Schlauch gebildeten, hochbordigen Schwimmkörper 11, der zu einer Trapezform mit einer längeren Grundlinie 12, einer kürzeren Grundlinie 15 und dazwischen verlaufenden Trapezschenkeln 13 geformt ist. Die zwischen den Trapezschenkeln 13 und der längeren Grundlinie 12 des Trapezes befindlichen Ecken 14 sind abgeschrägt.

Im Bereich der kürzeren Grundlinie 15 ist eine Einstiegsöffnung 19 angeordnet, wobei im Bereich der Einstiegsöffnung 19 sich der hochbordige Schwimmkörper 11 nicht fortsetzt, sondern durch einen die Enden 16 der Trapezschenkel 13 des Schwimmkörpers 11 verbindenden Stützschlauch 17 unterstützt ist. Wie sich hierzu aus Figuren 2 und 3 ergibt, ist einerseits der Stützschlauch 17 mit einer geringer als die Höhe des hochbordigen Schwimmkörpers 11 ausgelegten Höhe ausgebildet, wobei die Enden 16 der in Richtung der Einstiegsöffnung 19 weisenden Enden der Trapezschenkel 13 des Schwimmkörpers 11 in ihrem Höhenverlauf keilförmig ausgebildet sind derart, daß der Stützschlauch 17 an der Unterkante des Schwimmkörpers 11 angesetzt ist und seinerseits mit seiner Unterkante in etwa mit der Unterkante des Schwimmkörpers 11 fluchtet. Der von den Schwimmkörpern 11 und dem Stützschlauch 17 eingeschlossene Boden 18 ist als Netzboden ausgebildet.

Weiterhin verjüngen sich die in Richtung der Einstiegsöffnung 19 weisenden Enden 16 der Trapezschenkel 13 des Schwimmkörpers 11 an ihrer den Innenraum des Rettungsfloßes 10 umschließenden Seite zu einem parallelen Verlauf und bilden somit einen an die Einstiegsöffnung 19 anschließenden, in etwa rechteckigen Einstiegsbereich 20 aus.

Wie sich aus Figuren 2 und 3 ergibt, ist im Bereich der längeren Grundlinie 12 an der Unterseite des Schwimmkörpers 11 ein Behälter 23 mittels einer Haltelasche 24 festgelegt, wobei der Behälter 23 ein komprimiertes Gas als Aufblasmedium zum Aufblasen des Rettungsfloßes enthält. Ferner sind an dem Rettungsfloß eine außen umlaufende Halteleine 26, mehrere aus Netzmaterial bestehende Taschen 27 zur Aufbewahrung weiterer Rettungsmittel sowie auf der Oberseite des Schwimmkörpers 11 Haltegriffe 21 angebracht, die auch dem Anschluß von Tragleinen dienen können, mittels derer das Rettungsfloß, ggf. einschließlich einer darin befindlichen Person, transportabel ist. An der Unterseite des Schwimkörpers 11 befindet sich zudem wenigstens eine Kenterschutzvorrichtung 28.

Aus Figur 3 läßt sich weiterhin entnehmen, daß das nicht aufgeblasene Rettungsfloß 10 einschließlich des Behälters 23 in einer Packhülle 25 untergebracht ist. Der mittels der Haltelasche 24 an dem Schwimmkörper 11 festgelegte Behälter 23 ist zusätzlich in geeigneter Weise mit der Packhülle 25 verbunden, so daß nach dem Entfalten des Rettungsfloßes 10 aus der Packhülle 25 heraus die Packhülle 25 mit dem Rettungsfloß 10 verbunden bleibt und einen zusätzlichen, im Wasser hängenden Kenterschutz bildet. Es ist angedeutet, daß die Packhülle 25 im Bereich der Flaschenhalterung mit einer Klappe 29 versehen ist, wobei über die aufgeklappte Klappe 29 ein Ventil 30 zugänglich ist, mittels dessen der Behälter 23 geöffnet und somit das Rettungsfloß aufgeblasen wird. Dabei entfaltet sich das Rettungsfloß 10 unter Aufreißen vorgesehener Verschlüsse der Packhülle 25, beispielsweise in Form von Velcro-Verschlüssen, aus der Packhülle 25 heraus.

Beim Einsatz des in den Figuren 1 bis 3 dargestellten Rettungsfloßes wird die zu rettende Person mit den Füßen zuerst in die Einstiegsöffnung 19 und über den Stützschlauch 17 hinweg in den Innenraum des Rettungsfloßes 10 geschoben, wobei die Beine auf dem hochbordigen Schwimmkörper 11 aufgelagert und der Oberkörper im Einstiegsbereich 20 ausgerichtet und der Kopf auf dem nicht dargestellten, am Stützschlauch 17 vorgesehen Kissen aufgelagert wird. In dieser Stellung ist dann das Rettungsfloß 10 über die an ihm angebrachte Halteleine 26 und die Haltegriffe 21 im Wasser zu bewegen.

## Patentansprüche

1. Aufblasbares Rettungsfloß (10) mit wenigstens einem als hochbordiger Schwimmkörper (11) über den Umfang des Rettungsfloßes (10) verlaufenden aufblasbaren Schlauch und mit einem von dem Schwimmkörper (11) umschlossenen und von dem Schlauch gehalterten Boden (18) zur Aufnahme wenigstens einer in den von dem Schlauch und dem Boden (18) umschlossenen Innenraum des Rettungsfloßes (10) verbrachten Person, **dadurch gekennzeichnet, daß** das Rettungsfloß (10) mit seinem umlaufenden Schwimmkörper (11) die Form eines symmetrischen Trapezes ausbildet und an seiner kurzen Grundlinie (15) durch Unterbrechung des bochbordigen Schwimmkörpers (11) mit einer niederbordigen Einstiegsöffnung (19) versehen ist, wobei die Einstiegsöffnung (19) durch einen sich zwischen den Enden der Schenkel (13) des hochbordigen Schwimmkörpers (11) längs der kürzeren Grundlinie (15) des Trapezes erstreckenden Stützschlauch (17) mit einer geringer als die Höhe des hochbordigen Schwimmkörpers (11) ausgelegten Höhe unterstützt ist.

2. Rettungsfloß nach Anspruch 1, **dadurch gekennzeichnet, daß** im Bereich der längeren Grundlinie (12) an der Unterseite des Schwimmkörpers (11) ein Behälter (23) mit komprimiertem Gas als Aufblasmedium gehaltert ist.

3. Rettungsfloß nach Anspruch 1 oder 2, **dadurch gekennzeichnet, daß** der Behälter (23) gemeinsam mit dem nicht-aufgeblasenen Rettungsfloß (10) in einer Packhülle (25) verpackt und der Behälter (23) zusätzlich zu seiner Halterung am Schwimmkörper (11) mit der Packhülle (23) derart verbunden ist, daß nach dem Entfalten des Rettungsfloßes (10) aus der Packhülle (25) heraus die Packhülle (25) mit dem Rettungsfloß (10) verbunden bleibt und einen im Wasser hängenden Kenterschutz bildet.

4. Rettungsfloß nach einem der Ansprüche 1 bis 3, **dadurch gekennzeichnet, daß** die Enden (16) der in Richtung der Einstiegsöffnung (19) weisenden Enden der Trapezschenkel (13) des den Schwimmkörper (11) bildenden Schlauches in ihrer Höhe keilförmig ausgebildet sind derart, daß der Stützschlauch (17) an der Unterkante des Schwimmkörpers (11) angesetzt ist und seinerseits mit seiner Unterkante mit der Unterkante des Schwimmkörpers (11) fluchtet.

5. Rettungsfloß nach einem der Ansprüche 1 bis 4, **dadurch gekennzeichnet, daß** die in Richtung der Einstiegsöffnung (19) weisenden Enden (16) der Trapezschenkel (13) des den Schwimmkörper (11) bildenden Schlauches sich an ihrer den Innenraum des Rettungsfloßes (10) umschließenden Seite zu einem parallelen Verlauf verjüngen und somit einen an die Einstiegsöffnung (19) anschließenden rechteckigen Einstiegsbereich (20) ausbilden.

6. Rettungsfloß nach einem der Ansprüche 1 bis 5, **dadurch gekennzeichnet, daß** in dem vom Stützschlauch (17) und dem Boden (18) gebildeten Zwickel ein keilförmiges Kissen zur Lagerung des Kopfes einer zu rettenden Person angeordnet ist.

7. Rettungsfloß nach einem der Ansprüche 1 bis 6, **dadurch gekennzeichnet, daß** die zwischen den beiden Trapezschenkeln (13) und der längeren Grundlinie (12) befindlichen Ecken (14) des Schwimmkörpers (11) abgeschrägt sind.

8. Rettungsfloß nach einem der Ansprüche 1 bis 7, **dadurch gekennzeichnet, daß** der Boden (18) des Rettungsfloßes (10) als Netzboden ausgebildet ist.

9. Rettungsfloß nach einem der Ansprüche 1 bis 8, **dadurch gekennzeichnet, daß** auf dem Umfang des hochbordigen Schwimmkörpers (11) eine umlaufende Halteleine (26) angebracht ist.

10. Rettungsfloß nach einem der Ansprüche 1 bis 9, **dadurch gekennzeichnet, daß** auf der Oberseite des Schwimmkörpers (11) über dessen Umfang verteilt Haltegriffe (21) angeordnet sind.

11. Rettungsfloß nach einem der Ansprüche 1 bis 10, **dadurch gekennzeichnet, daß** auf der Außenseite des hochbordigen Schwimmkörpers (11) wenigstens eine aus Netzmaterial bestehende Tasche (27) angeordnet ist.

12. Rettungsfloß nach einem der Ansprüche 1 bis 11, **dadurch gekennzeichnet, daß** auf der Unterseite des Schwimmkörpers (11) wenigstens eine Kenterschutzvorrichtung (28) angebracht ist.

13. Rettungsfloß nach einem der Ansprüche 1 bis 12, **dadurch gekennzeichnet, daß** der hochbordige Schwimmkörper (11) aus einer Mehrzahl von miteinander verbundenen Schläuchen gebildet ist.

## Claims

1. Inflatable life-raft (10) having at least one inflatable tube which extends, in the form of a high-sided float (11), over the periphery of said life-raft, and having a floor (18), which is enclosed by said float (11) and is attached by the tube, for receiving at least one person who has been brought into the interior of the life-raft (10), which interior is enclosed by the tube and the floor (18), **characterised in that** the life-raft (10) forms, with its circumferential float (11), the shape of a symmetrical trapezium and is provided, at its short base line (15), with a low-sided climb-in opening (19) as a result of the high-sided float (11) being interrupted, said climb-in opening (19) being supported by a supporting tube (17) which extends, between the ends of the sides (13) of the high-sided float (11), along the shorter base line (15) of the trapezium and has a height which is designed so as to be lower than the height of said high-sided float (11).

2. Life-raft according to claim 1, **characterised in that** a container (23) having compressed gas as the inflating medium is attached to the underside of the float (11) in the region of the longer base line (12).

3. Life-raft according to claim 1 or 2, **characterised in that** the container (23) is packed, together with the non-inflated life-raft (10), in a packing envelope (25) and said container (23) is connected, in addition to its attachment to the float (11), to the packing envelope (25) in such a way that, after the life-raft (10) has been unfolded from the packing envelope (25), said packing envelope (25) remains connected to said life-raft (10) and forms an anti-capsizing arrangement which is suspended in the water.

4. Life-raft according to one of claims 1 to 3, **characterised in that** the ends (16) of those ends of the sides (13) of the trapezium of the tube forming the float (11) which point in the direction of the climb-in opening (19) are of wedge-shaped construction in their height, in such a way that the supporting tube (17) is applied to the lower edge of the float (11) and is, in turn, in alignment, by its lower edge, with the lower edge of the float (11).

5. Life-raft according to one of claims 1 to 4, **characterised in that** those ends (16) of the sides (13) of the trapezium of the tube forming the float (11) which point in the direction of the climb-in opening (19) taper so as to extend in parallel on their side which encloses the interior of the life-raft (10), and thus form a rectangular climb-in region (20) adjoining said climb-in opening (19).

6. Life-raft according to one of claims 1 to 5, **characterised in that** a wedge-shaped cushion for supporting the head of a person to be rescued is disposed in the gusset formed by the supporting hose (17) and the floor (18).

7. Life-raft according to one of claims 1 to 6, **characterised in that** the corners (14) of the float (11) which are located between the two sides (13) of the trapezium and the longer base line (12) are bevelled.

8. Life-raft according to one of claims 1 to 7, **characterised in that** the floor (18) of the life-raft (10) is constructed as a netting-type floor.

9. Life-raft according to one of claims 1 to 8, **characterised in that** a circumferential life-line (26) is mounted on the periphery of the high-sided float (11).

10. Life-raft according to one of claims 1 to 9, **characterised in that** grab-handles (21) are disposed on the upper side of the float (11) in a manner distributed over the periphery of the latter.

11. Life-raft according to one of claims 1 to 10, **characterised in that** at least one pocket (27) consisting of netting-type material is disposed on the outside of the high-sided float (11).

12. Life-raft according to one of claims 1 to 11, **characterised in that** at least one anti-capsizing device (28) is mounted on the underside of the float (11).

13. Life-raft according to one of claims 1 to 12, **characterised in that** the high-sided float (11) is formed from a plurality of tubes which are connected to one another.

## Revendications

1. Canot de sauvetage gonflable (10) comprenant au moins un flexible gonflable, agencé en tant que corps flottant (11) à bord élevé sur le pourtour du canot de sauvetage (19) et un fond (18) entouré par le corps flottant (11) et maintenu par le flexible pour loger au moins une personne transportée dans l'espace intérieur, entouré par le flexible et le fond (18), du canot de sauvetage (10), **caractérisé en ce que** le canot de sauvetage (10) avec son corps flottant (11) périphérique présente la forme d'un trapèze symétrique et est doté sur sa ligne de base (15) courte par l'interruption du corps flottant (11) à bord élevé d'une ouverture d'entrée (19) à bord abaissé, l'ouverture d'entrée (19) étant soutenue par un flexible de soutien (17) s'étendant entre les extrémités des branches (13) du corps flottant (11) à bord élevé le long de la ligne de base (15) plus courte du trapèze avec une hauteur conçue plus faible que la hauteur du corps flottant (11) à bord élevé.

2. Canot de sauvetage selon la revendication 1, **caractérisé en ce qu'**un récipient (23) avec du gaz comprimé comme agent de gonflage est maintenu dans la zone de la ligne de base (12) plus longue sur le côté inférieur du corps flottant (11).

3. Canot de sauvetage selon la revendication 1 ou 2, **caractérisé en ce que** le récipient (23) est emballé conjointement avec le canot de sauvetage (10) non gonflé dans une enveloppe d'emballage (25) et le récipient (23) est relié, en supplément de son support sur le corps flottant (11), de l'enveloppe d'emballage (23) de telle sorte que, après le dépliage du canot de sauvetage (10) à partir de l'enveloppe d'emballage (25), l'enveloppe d'emballage (25) reste reliée au canot de sauvetage (10) et forme une protection contre le chavirement s'accrochant dans l'eau.

4. Canot de sauvetage selon l'une quelconque des revendications 1 à 3, **caractérisé en ce que** les extrémités (16), des extrémités dirigées en direction de l'ouverture d'entrée (19), des branches de trapèze (13) du flexible formant le corps flottant (11) sont réalisées en forme de clavette dans leur hauteur de telle sorte que le flexible de soutien (17) est placé sur l'arête inférieure du corps flottant (11) et est aligné pour sa part avec son arête inférieure avec l'arête inférieure du corps flottant (11).

5. Canot de sauvetage selon l'une quelconque des revendications 1 à 4, **caractérisé en ce que** les extrémités (16), dirigées en direction de l'ouverture d'entrée (19), des branches de trapèze (13) du flexible formant le corps flottant (11) se rétrécissent sur leur côté entourant l'espace intérieur du canot de sauvetage gonflable (10) pour former un tracé parallèle et former ainsi une zone d'entrée (20) rectangulaire contiguë à l'ouverture d'entrée (19).

6. Canot de sauvetage selon l'une quelconque des revendications 1 à 5, **caractérisé en ce qu'**un coussin en forme de clavette est disposé dans le coin formé par le flexible de soutien (17) et le fond (18) pour le logement de la tête d'une personne à sauver.

7. Canot de sauvetage selon l'une quelconque des revendications 1 à 6, **caractérisé en ce que** les angles (14), se trouvant entre les deux branches de trapèze (13) et la ligne de base (12) plus longue, du corps flottant (11) sont chanfreinés.

8. Canot de sauvetage selon l'une quelconque des revendications 1 à 7, **caractérisé en ce que** le fond (18) du canot de sauvetage (10) est conçu comme un fond de filet.

9. Canot de sauvetage selon l'une quelconque des revendications 1 à 8, **caractérisé en ce qu'**un cordon de retenue (26) périphérique est placé sur le pourtour du corps flottant (11) à bord élevé.

10. Canot de sauvetage selon l'une quelconque des revendications 1 à 9, **caractérisé en ce que** des poignées de retenue (21) sont disposées de façon répartie sur le côté supérieur du corps flottant (11) sur son pourtour.

11. Canot de sauvetage selon l'une quelconque des revendications 1 à 10, **caractérisé en ce qu'**au moins une poche (27) à base de matériau de filet est disposée sur le côté extérieur du corps flottant (11) à bord élevé.

12. Canot de sauvetage selon l'une quelconque des revendications 1 à 11, **caractérisé en ce qu'**au moins un dispositif anti-chavirement (28) est placé sur le côté inférieur du corps flottant (11).

13. Canot de sauvetage selon l'une quelconque des revendications 1 à 12, **caractérisé en ce que** le corps flottant (11) à bord élevé est formé d'une pluralité de flexibles reliés entre eux.
